# EUROPÄISCHE PATENTSCHRIFT

(11) **EP 0 152 096 B1**
(45) Veröffentlichungstag und Bekanntmachung des Hinweises auf die Patenterteilung: **08.03.1989**
(21) Anmeldenummer: 85101488.6
(22) Anmeldetag: 12.02.1985
(51) Int. Cl.: H01F 31/06

(54) **Vorschaltgerät für Gasentladungslampen**
Ballast unit for gas discharge lamps
Ballast inductif pour lampes à décharge

(30) Priorität: 13.02.1984 DE 3405063
(43) Veröffentlichungstag der Anmeldung: 21.08.1985
(73) Patentinhaber: May & Christe GmbH Transformatorenwerke, D-6370 Oberursel (DE)
(72) Erfinder: Tschuk, Robert, Ing. grad., D-8750 Aschaffenburg (DE)
(74) Vertreter: Lehn, Werner, Dipl.-Ing.

(56) Entgegenhaltungen:
- DE-A- 168 029
- DE-A- 2 226 575
- DE-A- 2 405 019
- DE-A- 3 144 840
- FR-A- 2 173 689
- FR-A- 2 370 346

## Beschreibung

Die Erfindung bezieht sich auf ein Vorschaltgerät für Gasentladungslampen mit in Mantelbauweise aufgebauten, in Kernlängsrichtung geschichteten, zwischen einem U-förmigen Vorschaltgeräteboden und einem U-förmigen Haubenteil gehaltenen Kernpaket, mit zwei symmetrisch angeordneten Wickelfenstern. Derartige Vorschaltgeräte finden insbesondere Verwendung für moderne Leuchtstofflampen mit einem Rohrdurchmesser von 26 mm.

Ein derartiges Vorschaltgerät ist z. B. aus der FR-A-2 370 346 bekannt. Die DE-A-3 144 840 zeigt einen Streufeldtransformator mit einem U-förmigen Geräteboden und Haubenteil, dessen Kernpaket jedoch vier Wickelfenster aufweist.

Durch die DE-A-2 405 019 und die DE-A-2 226 575 sind weiter Drosseln ohne Gehäuse und Halterungen für das Kernpaket bekannt, die ein Kernpaket aus zwei U-förmigen Teilen und einen I-förmigen Teil in aufwendig herzustellender Schichtung quer zur Kernlängsrichtung aufweisen.

Schließlich ist durch die FR-A-2 173 689 eine Induktionsspule mit in Kernlängsrichtung geschichtetem Kernpaket ohne Gehäuse und Halterungen für das Kernpaket bekannt, das einen für ein kompaktes Gerät nicht geeigneten, komplizierten Sonderblechschnitt aufweist.

Bekannte Vorschaltgeräte mit beispielsweise einem Kernpaketaufbau in UT-Form sind unter klassischer Dimensionierung des magnetischen Kreises vom Manteltyp derart aufgebaut, daß sich etwa gleiche technische Eigenschaften, wie Gesamtverluste und Wicklungserwärmung, wie bei den handelsüblichen Vorschaltgeräten mit dem DIN-Querschnitt 42 x 32 mm ergeben. Dies führt dazu, daß die bekannten Vorschaltgeräte ein relativ langes Kernpaket aufweisen.

Der Erfindung liegt die Aufgabe zugrunde, ein kompaktes und einfach herzustellendes Vorschaltgerät der eingangs genannten Art, insbesondere für die Verwendung mit modernen Leuchtstofflampen mit einem Rohrdurchmesser von 26 mm, zu schaffen, dessen magnetischer Kreis derart bemessen ist, daß sich praktisch unter Einsatz von gleichviel Aktivmaterial etwa die gleichen technischen Eigenschaften, wie Gesamtverluste und Wicklungserwärmung, wie bei den handelsüblichen Vorschaltgeräten des DIN-Querschnittes von 42 x 32 mm ergeben.

Diese Aufgabe wird erfindungsgemäß dadurch gelöst,
- daß bei einem Querschnitt des Vorschaltgerätes von etwa 28 x 28 mm das Kernpaket aus zwei gleich großen U-förmigen Teilen mit sich konisch öffnenden Schrägflächen an den Innenseiten der Schenkel und einem die Wicklung tragenden I-förmigen Mittelteil mit den Schrägflächen entsprechenden dachförmigen Keilflächen an den Stirnseiten besteht,
- daß eines der U-förmigen Teile des Kernpakets in dem U-förmigen Vorschaltgeräteboden und das andere U-förmige Teil des Kernpakets in dem U-förmigen Haubenteil sitzt,
- wobei das Haubenteil mit dem Vorschaltgeräteboden nach dem Zusammenpressen der Kernpaketteile unter kraftschlüssiger Halterung der Wicklung zwischen diesen verbunden ist,
- und daß die Höhe der Wickelfenster 1/6 bis 1/8 der entsprechenden Außenabmessung des Kernpakets ist.

Da sowohl die beiden U-förmigen Teile des Kernpakets als auch die Stoßstellen zwischen I-förmigem Mittelteil und U-förmigen Teilen in der magnetisch neutralen Zone liegen und dementsprechend das Vorschaltgerät eine geringe magnetische Ausstreuung besitzt, wird die magnetische Anregung benachbarter Metallteile in Leuchten und somit die Geräuschbildung in den Leuchten vermieden. Die Wicklung wird formschlüssig im Kernfenster gepreßt, wodurch ein optimaler Füllfaktor erreicht wird und für gute Wärmeableitung Sorge getragen ist.

Die Montage der verglichenen mit konventionellen Wicklungen sehr schlanken Spule infolge der relativ geringen Höhe des Wickelfensters kann auf sehr einfache Weise in der Serienfertigung erfolgen, wobei die Wicklung kraftschlüssig zwischen dem I-förmigen Mittelteil und dem zugehörigen U-förmigen Teil des Kernpakets in Anlage gehalten ist.

Durch die relativ schmale Ausbildung der Wickelfensterbreite verglichen mit der klassischen Dimensionierung bekannter Vorschaltgeräte läßt sich die Kernpaketlänge bei etwa gleichbleibenden Gesamtverlusten derart verringern, daß sich etwa die gleichen technischen Eigenschaften wie bei handelsüblichen Vorschaltgeräten mit dem DIN-Querschnitt 42 x 32 mm unter Beibehaltung deren Lochabstandes nach DIN für die Befestigung des Gerätes, bedingt durch die verkürzte Kernpaketlänge nach der Erfindung ergeben.

Bei einer bevorzugten Ausführungsform des erfindungsgemäßen Vorschaltgerätes ist die Höhe der Wickelfenster 1/6,47 bis 1/6,82 der entsprechenden Außenabmessungen des Kernpakets, wodurch sich sogar noch geringere Gesamtverluste des Vorschaltgeräts verglichen mit bekannten Vorschaltgeräten der eingangs beschriebenen Art verwirklichen lassen.

Zweckmäßig sind zwischen den Schrägflächen der U-förmigen Teile und den Keilflächen des 1- förmigen Mittelteils an sich bekannte Luftspalteinlagen aus Isolierstoff oder Metall angeordnet. Diese Luftspalteinlagen werden bei der Montage des Vorschaltgeräts gleichmäßig zusammengedrückt und deformiert, wodurch sich die geforderte Induktivität der Drosselspule auf äußerst einfache und für die Serienfertigung ideale Weise einstellen läßt.

Vorteilhaft besitzt eines der U-förmigen Teile des Kernpakets Längsausnehmungen auf den Schenkelaußenseiten im Eckbereich, in welchen der U-förmige Vorschaltgeräteboden mit zu den Schenkelaußenseiten bündigen Außenwänden sitzt, während das U-förmige Haubenteil mit seinen Seitenwänden die Seitenwände des Vorschaltgerätebodens übergreift. Dabei wird zweckmäßig das Haubenteil mit dem Vorschaltgeräteboden nach dem Zusammenpressen der Kernpaketteile durch Punktschweißen verbunden.

Eine besonders zweckmäßige und bevorzugte Ausführungsform des erfindungsgemäßen Vorschaltgerätes besteht darin, daß es eine Wickelkernbreite von etwa 11 mm, eine Außenschenkelbreite von etwa 4,8 mm, eine Jochhöhe von etwa 5,2 mm, eine Wickelfensterbreite von etwa 16,6 mm und eine Wickelfensterhöhe von etwa 3,9 bis 4,2 mm aufweist. Mit diesem Aufbau des Kernpakets ergibt sich eine Breite des Kernpakets von etwa 27 mm, während die Breite des Vorschaltgerätes mit aufgesetztem Haubenteil etwa 28,2 mm beträgt.

Die Luftspaltdicke zwischen den Schrägflächen und den Keilflächen beträgt zweckmäßig etwa 0,13 bis etwa 0,25 mm, was zu der Wickelfensterhöhe zwischen etwa 3,9 bis 4,2 mm, einer Gesamthöhe des Kernpakets zwischen etwa 26,6 und etwa 27,2 mm und einer Gesamthöhe des Vorschaltgeräts zwischen etwa 27,8 und 28,4 mm führt.

Die Erfindung ist im folgenden an einem bevorzugten Ausführungsbeispiel anhand der Zeichnungen näher erläutert. In den Zeichnungen zeigen
Fig. 1 einen Querschnitt durch ein bevorzugtes Ausführungsbeispiel des erfindungsgemäßen Vorschaltgeräts entlang der Linie I-I in Fig. 4,
Fig. 2 eine Stirnansicht des Vorschaltgeräts nach Fig. 1, gesehen in Richtung des Pfeiles 11 in Fig. 4,
Fig. 3 eine Stirnansicht des Vorschaltgeräts nach Fig. 1, gesehen in Richtung des Pfeiles 111 in Fig. 4,
Fig. 4 einen Längsschnitt durch das Vorschaltgerät nach Fig. 1 entlang der Linie IV-IV in Fig. 1, und
Fig. 5 einen Längsschnitt durch das Vorschaltgerät nach Fig. 1 entlang der Linie V-V in Fig. 1.

Das in den Zeichnungen dargestellte bevorzugte Ausführungsbeispiel eines erfindungsgemäßen Vorschaltgeräts für Gasentladungslampen weist ein in Mantelbauweise aufgebautes, in Kernlängsrichtung geschichtetes Kernpaket mit zwei symmetrisch angeordneten Wickelfenstern 1 auf, deren Höhe a kleiner als deren Breite d ist. Das Vorschaltgerät hat einen Querschnitt A' x D' von etwa 28 x 28 mm.

Die Höhe a der Wickelfenster 1 ist etwa 1/6 bis etwa 1/8 der entsprechenden Außenabmessung A des Kernpakets. Bei dem bevorzugten Ausführungsbeispiel wie in den Zeichnungen dargestellt ist die Höhe a der Wickelfenster 1 1/6,47 bis 1/6,82 der entsprechenden Außenabmessung A des Kernpakets, und zwar entsprechend der Luftspaltdicke A von etwa 0,13 bis etwa 0,25 mm je nach geforderter Induktivität des Vorschaltgeräts.

Das Kernpaket ist aus zwei gleichgroßen U-förmigen Teilen 2 und einem I-förmigen Mittelteil 3 aufgebabt. Die U-förmigen Teile 2 weisen an den Innenselten der Schenkel sich konisch öffnende Schrägflächen 4 auf. Das 1-förmige Mittelteil 3 weist an den Stirnseiten den Schrägflächen 4 entsprechende, dachförmig angeordnete Keilflächen 5 auf. Zwischen den Schrägflächen 4 und den Keilflächen 5 sind deformierbare Luftspalteinlagen 6 aus Isolierstoff oder Metall angeordnet.

Im Eckbereich auf den Schenkelaußenseiten besitzen die U-förmigen Teile 2 Längsausnehmungen 7, in welchen die Seitenwände 8 eines U-förmigen Vorschaltgerätebodens 9 derart sitzen, daß ihre Außenwände bündig mit den Schenkelaußenseiten des U-förmigen Teils 2 sind. Das andere U-förmige Teil 2 des Kernpakets sitzt in einem U-förmigen Haubenteil 10, dessen Seitenwände die Seitenwände 8 des Vorschaltgerätebodens übergreifen. Das Haubenteil 10 ist mit dem Vorschaltgeräteboden 9 durch Punkt- oder Buckelschweißen verbunden.

Bei der Montage des Vorschaltgeräts wird die Wicklung 11 auf das I-förmige Mittelteil 3 des Kernpakets gebracht. Das mit der Wicklung 11 versehene Mittelteil 3 wird unter Zwischenfügen der Luftspalteinlagen 6 an den Keilflächen 5 auf die Schrägflächen 4 des in den Vorschaltgeräteboden 9 eingebrachten U-förmigen Teils 2 des Kernpakets gesetzt. Hierauf werden die Schrägflächen 4 des zweiten, im Haubenteil 10 sitzenden U-förmigen Teils 2 des Kernpakets gegen die entsprechenden Keilflächen 5 des I-förmigen Mittelteils 3 geführt und festgedrückt. Durch Druck auf das Haubenteil 10 werden die Luftspalteinlagen 6 so weit deformiert, bis die erforderliche Induktivität des Vorschaltgeräts erreicht ist. Haubenteil 10 und Vorschaltgeräteboden 9 werden hierauf durch Punktschweißen miteinander verbunden.

Es ist ohne weiteres ersichtlich, daß sich durch den beschriebenen Aufbau des Kernpakets nicht nur ein Vorschaltgerät mit sehr geringer magnetischer Ausstreuung ergibt, sondern auch die Montage in der Serienfertigung außerordentlich vereinfacht worden ist. Die Wicklung 11 ist äußerst einfach und rationell auf das Mittelteil 3 des Kernpakets aufzusetzen, das Mittelteil 3 mit aufgesetzter Wicklung 11 läßt sich äußerst einfach in das im Vorschaltgeräteboden 9 sitzende U-förmige Teil 2 des Kernpakets einsetzen, wobei die Schrägflächen 4 als zusätzliche Führung dienen. Ähnlich dienen die Schrägflächen 4 des in das Haubenteil 10 eingesetzten zweiten U-förmigen Teils 2 des Kernpakets der verbesserten Führung beim Aufsetzen des Haubenteils 10. Die Einstellung der erforderlichen Induktivität des Vorschaltgerätes durch Zusammenpressen der Luftspalteinlagen 6 ist äußerst einfach und durch die Verschweißung zwischen Haubenteil 10 und Vorschaltgeräteboden 9 leicht automatisch fixierbar.

Der Schrägungswinkel der Schrägflächen 4 und der Keilflächen 5 beträgt vorzugsweise etwa 30°.

Bei dem beschriebenen bevorzugten Ausführungsbeispiel des erfindungsgemäßen Vorschaltgerätes weist das Kernpaket eine Mittelkernbreite b von etwa 11 mm, eine Außenschenkelbreite c von etwa 4,8 mm, eine Jochhöhe e von etwa 5,2 mm, eine Wickelfensterbreite von etwa 16,6 mm und eine Wickelfensterhöhe a von etwa 3,9 bis 4,2 mm auf, wobei die Luftspaltdicke A zwischen den Schrägflächen 4 und den Keilflächen 5 etwa 0,13 bis etwa 0,25 mm beträgt. Hiermit ergeben sich eine Breite D des Kernpakets von etwa 27 mm und eine entsprechende Breite D' des Vorschaltgerätes von etwa 28,2 mm, während die Höhe A des Kernpakets zwischen etwa 26,6 und etwa 27,2 mm und die entsprechende Höhe A' des Vorschaltgerätes zwischen etwa 27,8 und 28,4 mm beträgt.

## Patentansprüche

1. Vorschaltgerät für Gasentladungslampen mit in Mantelbauweise aufgebautem, in Kernlängsrichtung geschichteten, zwischen einem U-förmigen Vorschaltgerätteboden (9) und einem U-förmigen Haubenteil (10) gehaltenen Kernpaket, mit zwei symmetrisch angeordneten Wickelfenstern (1),
dadurch gekennzeichnet,
- daß bei einem Querschnitt des Vorschaltgerätes von etwa 28 x 28 mm das Kernpaket aus zwei gleich großen U-förmigen Teilen (2) mit sich konisch öffenden Schrägflächen (4) an den Innenseiten der Schenkel und einem die Wicklung (11) tragenden I-förmigen Mittelteil (3) mit den Schrägflächen (4) entsprechenden dachförmigen Keilflächen (5) an den Stirnseiten besteht,
- daß eines der U-förmigen Teile (2) des Kernpakets in dem U-förmigen Vorschaltgeräteboden (9) und das andere U-förmige Teil (2) des Kernpakets in dem U-förmigen Haubenteil (10) sitzt,
- wobei das Haubeinteil (10) mit dem Vorschaltgeräteboden (9) nach dem Zusammenpressen der Kernpaketteile (2, 3) unter kraftschlüssiger Halterung der Wicklung (11) zwischen diesen verbunden ist,
- und daß die Höhe (a) der Wickelfenster (1) 1/6 bis 1/8 der entsprechenden Außenabmessung (A) des Kernpakets ist.

2. Vorschaltgerät nach Anspruch 1, dadurch gekennzeichnet, daß die Höhe (a) der Wickelfenster (1) 1/6,47 bis 1/6,82 der entsprechenden Außenabmessung (A) des Kernpakets ist.

3. Vorschaltgerät nach Anspruch 1 oder 2, dadurch gekennzeichnet, daß zwischen den Schrägflächen (4) der U-förmigen Teile (2) und den Keilflächen (5) des I-förmigen Mittelteils (3) an sich bekannte Luftspalteinlagen (6) aus Isolierstoff oder Metall angeordnet sind.

4. Vorschaltgerät nach einem der Ansprüche 1 bis 3, dadurch gekennzeichnet, daß eines der U-förmigen Teile (2) des Kernpakets Längsausnehmungen (7) auf den Schenkelaußenseiten im Eckbereich besitzt, in welchen der U-förmige Vorschaltgeräteboden (9) mit zu den Schenkelaußenseiten bündigen Außenwänden sitzt, und daß das U-förmige Haubenteil (10) mit seinen Seitenwänden die Seitenwände (8) des Vorschaltgerätebodens (9) übergreift.

5. Vorschaltgerät nach Anspruch 4, dadurch gekennzeichnet, daß das Haubenteil (10) mit dem Vorschaltgeräteboden (9) nach dem Zusammenpressen der Kernpaketteile (2, 3) durch Punktschweißen verbunden ist.

6. Vorschaltgerät nach einem der Ansprüche 1 bis 5, dadurch gekennzeichnet, daß es eine Mittelkernbreite (b) von etwa 11 mm, eine Außenschen-Kelbreite (c) von etwa 4,8 mm, eine Jochhöhe (e) von etwa 5,2 mm, eine Wickelfensterbreite (d) von etwa 16,6 mm und eine Wickelfensterhöhe (a) von etwa 3,9 bis 4,2 mm aufweist.

7. Vorschaltgerät nach Anspruch 6, dadurch gekennzeichnet, daß die Luftspaltdicke (A) zwischen den Schrägflächen (4) und den Keilflächen (5) etwa 0,13 bis etwa 0,25 mm beträgt.

## Claims

1. Ballast for gas-discharge lamps with a core stack which is assembled in enclosed form, laminated in the longitudinal direction of the core, held between a U-shaped ballast base (9) and a U-shaped top part (10) and comprises two symmetrically arranged winding apertures (1) , characterised in that
- with a ballast cross-section of approximately 28 x 28 mm, the core stack consists of 2 U-shaped parts (2), which are of the same side and have inclined surfaces (4), which open in a conical manner, at the inner surfaces of the side pieces, and an I-shaped central part (3), which carries the winding (11) and has roof-shaped wedge surfaces (5), corresponding to the inclined surfaces (4), at the front ends,
- that one of the U-shaped parts (2) of the core stack is disposed in the U-shaped ballast base (9) and the other U-shaped part (2) of the core stack is disposed in the U-shaped top part (10),
- the top part (10) being connected to the ballast base (9) after the core stack parts (2, 3) have been pressed together, with the winding (11) being held between these in a non-positive manner,
- and that the height (a) of the winding apertures (1) is 1/6 to 1/8 of the corresponding external dimension (A) of the core stack.

2. Ballast according to claim 1, characterised in that the height (a) of the winding apertures (1) is 1/6.47 to 1/6.82 of the corresponding external dimension (A) of the core stack.

3. Ballast according to claim 1 or 2, characterised in that air-gap inserts (6), which are known per se, of an insulating material or metal are arranged between the inclined-surfaces (4) of the U-shaped parts (2) and the wedge surfaces (5) of the I-shaped central part (3).

4. Ballast according to one of claims 1 to 3, characterised in that one of the U-shaped parts (2) of the core stack comprises longitudinal recesses (7) in the corner area in the outer surfaces of the side pieces in which the U-shaped ballast base (9) is disposed with its outer walls flush with the outer surfaces of the side pieces, and that the U-shaped top part (10) engages by means of its side walls over the side walls (8) of the ballast base (9).

5. Ballast according to claim 4, characterised in that, after the core stack parts (2, 3) have been pressed together, the top part (10) is connected to the ballast base (9) by spot welding.

6. Ballast according to one of claims 1 to 5, characterised in that it has a central core width
(b) of approximately 11 mm, an outer side piece width (c) of approximately 4.8 mm, a yoke height
(e) of approximately 5.2 mm, a winding aperture width (d) of approximately 16.6 mm and a winding aperture height (a) of approximately 3.9 to 4.2 mm.

7. Ballast according to claim 6, characterised in that the air-gap dimension (A) between the inclined surfaces (4) and the wedge surfaces (5) is approximately 0.13 to approximately 0.25 mm.

## Revendications

1. Ballast inductif pour des lampes à décharge dans un gaz, comprenant un noyau du type cuirassé qui est feuilleté dans le sens longitudinal du noyau, est maintenu entre le fond de ballast (9) en forme de U et une coiffe (10) en forme de U et présente deux fenêtres d'enroulement (1) disposées de façon symétrique, caractérisé
en ce qu'avec une section transversale d'environ 28 x 28 mm du ballast, le noyau se compose de deux parties (2) en forme de U de la même taille avec des faces inclinées (4) divergeant de façon conique sur les côtés intérieurs des branches, et d'une partie médiane (3) en forme de 1 portant l'enroulement (11) et présentant sur les côtés frontaux des surfaces en coin (5) en forme de toit, correspondant aux forces inclinées (4),
que l'une des parties (2) en forme de U du noyau est placée dans le fond de ballast (9) en forme de U et l'autre partie (2) en forme de U du noyau est placée dans la coiffe (10) en forme de U,
la coiffe (10) étant reliée au fond de ballast (9), après serrage des parties (2, 3) du noyau les unes contre les autres, l'enroulement (11) étant maintenu serré entre lesdites parties,
et que la hauteur (a) des fenêtres d'enroulement (1) étant comprise entre 1/6 et 1/8 de la dimension extérieure correspondante (A) du noyau.

2. Ballast selon la revendication 1, caractérisé en ce que la hauteur (a) des fenêtres d'enroulement (1) est comprise entre 1/6,47 et 1/6,82 de la dimension extérieure (A) correspondante du noyau.

3. Ballast selon la revendication 1 ou 2, caractérisé en ce que des éléments intercalaires d'entrefer (6) connus en soi en matière isolante ou en métal sont disposés entre les faces inclinées (4) des parties (2) en forme de U et les surfaces en coin (5) de la partie médiane (3) en forme de I.

4. Ballast selon l'une quelconque des revendications 1 à 3, caractérisé en ce que l'une des parties (2) en forme de U du noyau possède sur les côtés extérieurs des branches, dans la zone des angles des évidenents longitudinaux (7) dans lequels est placé le fond de ballast (9) en forme de U dont les parois extérieures sont alignées avec les côtés extérieurs des branches, et que la coiffe (10) en forme de U passe avec ses parois latérales sur les parois latérales (8) du fond de ballast (9).

5. Ballast selon la revendication 4, caractérisé en ce que la coiffe (10) est reliée au fond de ballast (9) par soudage par points, après serrage les unes contre les autres des parties (2, 3) du noyau.

6. Ballast selon l'une quelconque des revendications 1 à 5, caractérisé en ce qu'il présente une largeur (b) de noyau médian d'environ 11 mm, une largeur (c) des branches extérieures d'environ 4,8 mm, une hauteur de culasse (e) d'environ 5,2 mm, une largeur (d) de fenêtre d'enroulement 16,6 mm et une hauteur (a) de fenêtre d'enroulement d'environ 3,9 à 4,2 mm.

7. Ballast selon la revendication 6, caractérisée en ce que l'épaisseur (A) de l'entrefer entre les faces inclinées (4) et les surfaces en coin (5) est comprise entre environ 0,13 et environ 0,25 mm.
